# EUROPÄISCHE PATENTSCHRIFT

(11) **EP 2 463 419 B1**
(45) Veröffentlichungstag und Bekanntmachung des Hinweises auf die Patenterteilung: **31.07.2019**
(21) Anmeldenummer: 10194617.6
(22) Anmeldetag: 10.12.2010
(51) Int. Cl.: D03C 19/00, D03D 27/10, D03D 11/00

(54) **Jacquard-Doppelgewebe mit beidseitiger Individualität**
Jacquard double fabric with different designs on both sides
Tissu double à jacquard doté d'une individualité à double face

(43) Veröffentlichungstag der Anmeldung: 13.06.2012
(73) Patentinhaber: Bruchner, Kirsten, 95032 Hof (DE)
(72) Erfinder: Bruchner, Kirsten, 95032 Hof (DE)
(74) Vertreter: SSM Sandmair

(56) Entgegenhaltungen:
- WO-A1-2010/059128
- CN-A- 1 786 308
- CN-A- 101 457 433
- JP-A- 2001 303 389
- US-A1- 2010 075 557

## Beschreibung

Die Erfindung betrifft ein Verfahren zum Erstellen von Doppelgeweben auf einem Standard-Jacquardwebstuhl, bei dem die Individualitäten für die Ober- und Unterseiten auf einem Computer mit einem Jacquard-Designprogramm bearbeitet und auf gleiche Größe ausgearbeitet werden und die Individualität des Untergewebes gespiegelt wird. Desweiteren werden an die Individualitäten des Ober- und Untergewebes angepasste Ketthochgänge sowie An- und/oder Abbindepunkte eingefügt. Schließlich werden die auf dem Computer erzeugten Daten zur Produktion auf den Standard-Jacquardwebstuhl übertragen.

Im Stand der Technik ist es bekannt, Doppelgewebe auf einem Jacquardwebstuhl herzustellen mit einer Individualität, deren Oberseite ein Positiv der Individualität und deren Unterseite ein Negativ der Individualität ist oder zwei Einzelgewebe mit unterschiedlichen Individualitäten zu weben, die im Anschluss an das Weben zusammengefügt, zum Beispiel durch eine Naht verbunden werden müssen. Ebenfalls bekannt sind Doppelgewebe, bei denen sich die Individualitäten durch Uni- und/oder Karomusterung farblich unterscheiden.

Die CN 101 457 433 A betrifft ein Webverfahren für ein Doppelgewebe, bei dem beide Seiten unterschiedliche Effekte aufweisen, die jeweils Teileffekte der sichtbaren oberen Seite und Teileffekte der nicht sichtbaren unteren Seite aufweisen, wobei die Teileffekte der unteren Seite auf der oberen Seite als Negativbilder bzw. seitenverkehrt erscheinen, und die Teileffekte der oberen Seite auf der Unterseite ebenfalls seitenverkehrt bzw. als Negativbilder erscheinen. Die WO 2010/059128 A1 betrifft ein Verfahren zum Weben eines Doppelgewebes mit einer Tarnungsoptik, wobei die Tarnungsoptik auf beiden Seiten ein unterschiedliches Erscheinungsbild hat und jede der Tarnungsoptiken aus Teilelementen der beiden Gewebeseiten gebildet wird. Die JP 2001 303389 A betrifft ein Spezialverfahren, mit dem Firmennamen, Logos etc. auf einem speziellen Jacquardwebstuhl in schmale Bänder oder in Labels eingewoben werden können. Die US 2010/0075557 A1 betrifft ein dreikettiges Webverfahren, das es erlaubt unterschiedliche Garne oder Fadenmateriale auf einem Webstuhl miteinander zu einem Produkt zu verweben. Die CN 1 786 308 A betrifft ein Verfahren zur Herstellung eines digitalen doppelseitigen Brokatgewebes.

Es ist eine Aufgabe der Erfindung ein verbessertes Verfahren zum Weben eines Doppelgewebes auf einem Standard-Jacquardwebstuhl zur Verfügung zu stellen.

Diese Aufgabe wird mit dem in Anspruch 1 beschriebenen Verfahren gelöst.

Die Erfindung betrifft ein Verfahren zum Erstellen eines Doppelgewebes mit einem Obergewebe und einem Untergewebe mit einem Standard-Jacquardwebstuhl, wobei jede der beiden Seiten eine eigene Individualität aufweist.

Zur Herstellung des Doppelgewebes werden in einem ersten Verfahrensschritt die Individualität für das Obergewebe und die Individualität für das Untergewebe ausgearbeitet und in einem CAD-Programm, bevorzugt einem Computer mit einem Jacquard-Designprogramm ausgearbeitet. Das heißt mit anderen Worten, dass die Individualitäten zunächst auf Papier wenigstens skizziert werden und dann zum Beispiel in ein spezielles Jacquard-CAD-Programm eingegeben werden, oder die als Idee im Kopf des Designers vorhandene Individualität direkt im Computer entworfen und zum Beispiel in mehreren Optimierungsschritten ausgearbeitet wird.

In einem zweiten Verfahrensschritt werden die Individualität der Oberseite und die Individualität der Unterseite auf gleiche Größe bzw. im Einstellungsverhältnis von Oberkette und Unterkette ausgearbeitet. Das heißt, das Verhältnis der Oberseite zur Unterseite muss nicht zwingend 1:1 sein, es könnte auch je nach dem Einstellungsverhältnis von Oberkette zu Unterkette zum Beispiel 2:1 oder ein beliebiges anderes Verhältnis sein, um zum Beispiel netzartige Strukturen in einer oder beiden Individualitäten zu erhalten. Die höchstmögliche Größe beider Individualitäten entspricht aber immer in der Summe der Größe des Jacquardrapports (Harnisch) am Webstuhl. Bei dem Verhältnis der Fäden der Oberseite zu den Fäden der Unterseite von 1:2 bedeutet das zum Beispiel, dass das Dessin des Obergewebes höchstens 1/3 und das Dessin des Untergewebes höchstens 2/3 des Gesamtrapports entspricht.

In einem dritten Verfahrensschritt wird die Individualität des Untergewebes ggf. gespiegelt und auf die Individualität des Obergewebes kopiert. Das Spiegeln des Untergewebes ist bei symmetrischen Dessins nicht zwingend erforderlich. Beide Dessins werden mit den unterschiedlichen gewünschten Bindungen gefüllt, wobei die Bindungen des Untergewebes negativ gespiegelt werden (im Verhältnis zum Obergewebe). Daraus ergibt sich, dass die Rückseite bei Betrachtung des fertigen Gewebes in Bindung und Dessin als Positiv erscheint. Nach der bindungstechnischen Ausarbeitung werden die Flottungen korrigiert. Zur Kopie des Untergewebes auf das Obergewebe müssen in die bindungstechnisch korrekten Individualitäten Kett- und Schussfäden, beide bevorzugt farbig markiert, in einem gewünschten Verhältnis eingefügt werden, wobei darauf zu achten ist, dass sich das Untergewebe in das Obergewebe einfügen kann. Bevorzugt werden hierbei die Farben des Obergewebes und des Untergewebes, das heißt, alle Ketthochgänge, geschützt und die eingefügten Kett- und Schussfäden ungeschützt gelassen.

In einem vierten Verfahrensschritt werden die an die Individualitäten des Ober- und Untergewebes angepassten Ketthochgänge und zur Herstellung des Doppelgewebes notwendige An- und Abbindepunkte eingefügt. Das heißt, die Kette wird wie üblich in eine Kette für das Obergewebe und eine Kette für das Untergewebe getrennt und die An- und Abbindepunkte für die beiden Individualitäten werden in Abhängigkeit von diesen identifiziert und eingefügt. Das heißt, bei unterschiedlichen Dessins eines Doppelgewebes kann es unterschiedliche Positionen und eine unterschiedliche Zahl von An- und/oder Abbindepunkten geben. Dabei können die Farbgeber wie üblich gesetzt werden. In der Parametrierung können alle Farben des Ober- und Untergewebes als Ketthochgang und alle Farben des Schusses als Ketttiefgang belegt werden. Auch die Kantenbindung kann wie üblich erfolgen.

In einem fünften und letzten Schritt wird ein Standard-Jacquardwebstuhl für die Produktion des Doppelgewebes ausgewählt und die auf dem Computer erstellten Daten werden für eine Produktion des Doppelgewebes an den Standard-Jacquardwebstuhl bzw. eine Steuerung für den Standard-Jacquardwebstuhl übertragen. Übertragen kann bedeuten, dass der Computer, an dem die Daten erzeugt wurden, direkt mit dem Standard-Jacquardwebstuhl verbunden oder verbindbar ist, oder dass die Daten mittels einer einzuschaltenden Verbindung, zum Beispiel einer Funk- oder Telefonverbindung, oder mittels eines Datentransportmittels (CD, DVD, USP-Stick, Lochkarte, Chip-Träger, etc.) und eines mit dem Standard-Jacquardwebstuhl verbundenen Eingabe- und Lesegeräts für das Datentransportmittel dem Standard-Jacquardwebstuhl zur Verfügung gestellt werden.

Zur Herstellung des Doppelgewebes kann ein einkettiger oder ein zweikettiger Standard-Jacquardwebstuhl eingesetzt werden, bevorzugt wird das Verfahren auf einem einkettigen Standard-Jacquardwebstuhl durchgeführt. Das Verfahren kann beispielsweise auch auf einem Schaftwebstuhl angewendet werden, was aber weniger bevorzugt ist, da solch ein Schaftwebstuhl die Maße und die Möglichkeiten der Dessinierung des Doppelgewebes stark einschränkt.

Die Individualitäten der Oberseite und der Unterseite unterscheiden sich nach Art und/oder Dicke der Garne, nach der Webtechnik (unterschiedliche Gewebe) und optional in der Dessinierung. Bei dem Einsatz unterschiedlicher Garne, zum Beispiel einem Polyestergarn für das Untergewebe und einem Baumwollgarn für das Obergewebe kann ein sogenanntes Blasengewebe erzeugt werden. Die Verbindung von unterschiedlichen Garnen kann zum Beispiel zu Produkten führen mit großem Tragekomfort des Untergewebes auf der Haut in Verbindung mit einer aufgerauten Oberfläche des Obergewebes. Auch Spezialgewebe für die Feuerwehr, Polizei und andere Spezialanwendungen lassen sich so einfach auf konventionellen Webstühlen herstellen. Dies kann beispielsweise bedeuten, dass bei Bekleidungsstücken die Unterfütterung durch unterschiedliche Dessinierungen eingespart werden kann, wodurch die Fehlerquelle des Zusammennähens der Unterfütterung mit dem Oberstoff wegfällt. Weiterhin können einfach Wendeprodukte hergestellt werden, zum Beispiel Matratzenauflagen oder -überzüge mit einer Sommer- und einer Winterseite oder Gewebe mit unterschiedlichen Messages. Die Anwendungsmöglichkeiten von Doppelgeweben nach dem vorbeschriebenen Verfahren werden nur durch die Phantasie des Designers begrenzt.

Nach dem Verfahren können die Individualitäten der Oberseite und der Unterseite in einem Arbeitsgang auf den Standard-Jacquardwebstuhl entweder getrennt oder miteinander verbunden gewoben werden. Das heißt, es kann entweder ein schlauchförmiges Produkt (zum Beispiel für Taschen, Kissenbezüge, Deckenbezüge, etc.) oder ein plattenförmiges Produkt (Tischdecken, Unterlagen, Handtücher, Waschlappen, etc.) hergestellt werden können.

Nach dem Spiegeln der Individualität des Untergewebes auf dem Computer, das heißt, nach dem dritten Schritt des Verfahrens, werden die beiden Individualitäten des Ober- und Untergewebes mit angepassten Bindungen ausgefüllt. Dabei kann es zu Flottungen kommen, die im Regelfall erst entdeckt werden, wenn das Produkt auf dem Standard-Jacquardwebstuhl hergestellt wird. Um diese Fehler durch die Flottungen zu korrigieren, kann es daher nötig sein, dass die Schritte vier und fünf mehrfach ausgeführt werden müssen, wobei der Schritt vier eine Korrektur der An- und Abbindepunkte am Computer umfasst, bis ein fehlerfreies Produkt vorliegt. Das heißt, das Verfahren kann zusätzlich eine oder mehrere Korrekturschleifen für die Schritte vier und fünf umfassen.

Um ein Verbinden des Obergewebes mit dem Untergewebe zu ermöglichen, kann ein Warenwechsel durchgeführt werden, das heißt, das Obergewebe wird zum Untergewebe, und umgekehrt, so dass Positiv-Negativ-Effekte entstehen, die eine Möglichkeit der Verbindung von Ober- und Untergewebe bieten.

Mit dem beschriebenen Verfahren können Produkte für den Heimtextilbereich, wie zum Beispiel Dekostoffe oder Decken, bei denen durch unterschiedliche Dessinierungen mit unterschiedlichen Bildungstechniken und Materialien neue Effekte erzielt werden können, hergestellt werden, beispielsweise kann durch die Kombination von Scheindreherverbindungen mit gemusterten Atlasbindungen ein semitransparentes Gewebe entstehen.

Im öffentlichen Bereich können beispielsweise durch den Einsatz bestimmter Garne neu Effekte im Bereich blickdichter Textilien erzeugt werden. Blickdichte Vorhänge und Rollos können mit unterschiedlicher Dessinierung individuell für den Kunden hergestellt werden. Grundsätzlich kann das Doppelgewebe nach dem Verfahren der Erfindung überall dort vorteilhaft eingesetzt werden, wo am Webstuhl hergestellte oder herstellbare Produkte verwendet werden können.

Die große Einsatzbreite wird durch die unterschiedlichen Bindungsarten, Dessinierungen und Garne ermöglicht, die mit dem Verfahren der Erfindung an einem Webstuhl durchführbar sind. Grenzen werden nur dort gesetzt, wo es zu Problemen mit Spannungsverhältnissen in der Kette kommt.

Zur Erzeugung von Blasengewebe kann Kettmaterial mit unterschiedlichen Spannungsverhältnissen zusammengewebt werden. Farb- und Struktureffekte können zum Beispiel durch Warenwechsel erzeugt werden. Diese und andere Effekte können durch die Trennung und Neuzusammensetzung mehrschüssiger Gewebe mit oder ohne Warenwechsel umgesetzt werden oder durch unterschiedliche Schussdichten und/oder Garnstärken.

Im Folgenden werden einzelne Verfahrensschritte anhand von Figuren dargestellt. Die Erfindung ist nicht auf das in den Figuren dargestellte Verfahren beschränkt. Merkmale, die nur aus den Figuren zu entnehmen sind, können das Verfahren vorteilhaft weiterbilden und gehören zum Umfang der Erfindung.

Die Figuren zeigen im Einzelnen:
- Figur 1:: die Dessins für die Oberseite mit einer Koepebindung und der Unterseite mit einer Atlasbindung
- Figur 2:: Dessins der Figur 1 mit Oberseite und gespiegelter Unterseite
- Figur 3:: die Dessins der Ober- und Unterseite, zusammengefügt
- Figur 4:: Beispiel eines weiteren fertigen Dessins für ein Doppelgewebe

Die Figur 1 zeigt zwei ausgewählte Dessins, eine Tierfigur und Initialen. Die beiden Dessins sollen in einem Webverfahren nach der Erfindung zu einem Doppelgewebe verwebt werden, wobei die Tierfigur eine Oberseite des Doppelgewebes bilden soll und die Initialen die Unterseite. Dabei bedeutet der hier verbal gemachte Unterschied einer Ober- und einer Unterseite nicht, dass das Dessin der Oberseite für den Betrachter qualitativ von dem Dessin der Unterseite zu unterscheiden wäre. Tatsächlich handelt es sich um zwei Oberseiten, wobei die gerade nicht sichtbare Seite des Doppelgewebes als Unterseite bezeichnet werden kann. Das heißt, das fertige Produkt, zum Beispiel eine Tischdecke, ein Taschen- oder Halstuch, etc. kann im fertig gewebten Zustand so verwendet werden, dass entweder die Tierfigur oder die Initialen die Oberseite bilden.

In der Figur 2 werden die Dessins der Oberseite und Unterseite mit Bindungen gezeigt, wobei das Dessin der Unterseite bereits gespiegelt wurde. Das Spiegeln ist ein wichtiger Schritt des erfindungsgemäßen Verfahrens.

In der Figur 3 wird das Dessin der Oberseite mit dem gespiegelten Dessin der Unterseite gezeigt. Nach dem Spiegel werden dann noch an die Dessins des Ober- und Untergewebes angepasste Ketthochgänge, sowie An- oder Abbindepunkte eingefügt, bevor die mittels eines Designprogramms erstellten Daten für das Doppelgewebe an die Steuerung eines Webstuhls übermittelt werden. Nach Start des Webstuhls wird dann das erfindungsgemäße Verfahren automatisch auf dem Webstuhl umgesetzt. Eventuell notwendige Korrekturen können nicht direkt am Webstuhl vorgenommen werden, sondern erfordern eine erneute Bearbeitung der Daten mit dem Designprogramm am Computer.

Die Figur 4 zeigt ein weiteres Beispiel eines nach dem Verfahren der Erfindung ausgearbeiteten Dessins für ein Doppelgewebe.

## Patentansprüche

1. Verfahren zum Erstellen von Doppelgeweben mit einem Obergewebe und einem Untergewebe mit einem Standard-Jaquardwebstuhl oder Schaftwebstuhl, wobei jede der beiden Seiten eine eigene Individualität aufweist, bei dem
a) in einem ersten Schritt je eine Individualität für das Obergewebe und das Untergewebe ausgearbeitet und in einen Computer mit einem Designprogramm, bevorzugt einem Jacquard-Designprogramm einprogrammiert wird,
b) in einem zweiten Schritt die beiden Individualitäten auf gleiche Größe ausgearbeitet werden, bzw. im Einstellungsverhältnis Ober- zu Unterkette,
c) in einem dritten Schritt die beiden Individualitäten mit gewünschten Bindungen gefüllt und nach der bindungstechnischen Ausbildung Flottungen korrigiert werden und danach die Individualität des Untergewebes auf die Individualität des Obergewebes kopiert wird,
d) in einem vierten Schritt an die Individualitäten des Ober- und Untergewebes angepasste Ketthochgänge, Oberkette und Unterkette, sowie An- oder Abbindepunkte eingefügt werden, und
e) in einem fünften Schritt auf dem Computer erzeugte Daten für eine Produktion des Doppelgewebes an den Webstuhl gesandt werden,
f) wobei die Art und/oder eine Dicke der Garne der Individualität des Obergewebes sich von der Art und/oder Dicke der Garne der Individualität des Untergewebes unterscheiden.

2. Verfahren nach Anspruch 1, wobei das Doppelgewebe auf einem einkettigen oder zweikettigen Standard Jaquardwebstuhl gefertigt wird.

3. Verfahren nach einem der vorgehenden Ansprüche, wobei die beiden Individualitäten in einem Arbeitsgang auf dem Standard-Jaquardwebstuhl getrennt oder miteinander verbunden gewoben werden.

4. Verfahren nach einem der vorgehenden Ansprüche, wobei den Individualitäten angepasste Kett- und Schussfäden so eingefügt werden, dass sich das Untergewebe in das Obergewebe einfügen kann.

5. Verfahren nach einem der vorgehenden Ansprüche, wobei für eine Parametrierung des Doppelgewebes alle Farben des Ober- und Untergewebes als Ketthochgang und alle Farben des Schusses als Ketttiefgang belegt werden.

6. Verfahren nach einem der vorgehenden Ansprüche, wobei ein Warenwechsel eine Verbindung der beiden Individualitäten ermöglicht.

## Claims

1. Method for construction of double weaves with an upper fabric and an under fabric on a standard Jacquard loom or on a dobby loom, showing on both sides their separate individuality, for which
a) in the first step every surface will get one individuality for the upper fabric and one individuality for the under fabric and will be prepared on a computer with a design program, preferably on a Jacquard design program.
b) in a second step both individualities will be treated on the same size or according to the demand of upper- and underwarp.
c) in the third step both individualities will be filled with the suitable bindings after the technical treatment floats will be deleted and after that, the individuality of the underfabric will be copied to the individuality of the upper fabric.
d) in a fourth step there will be added the warp float, warp upperside and warp underside as well as the tied and the untied points according to the demands of the individualities of face fabic and backside fabric.
e) in a fifth step, the computer created data will be sent for the production of the double face fabric to the loom,
f) where the kind and/or the density of the yarns from the individuality of the upperside will be different to the kind and/or the density to the individuality of the underside.

2. Method according to claim 1, where the double face fabric will be woven on a standard loom with one warp or an standard loom with two warps.

3. Method according at least one of the preceding claims, in which the both individualities will be woven on a standard Jacquard loom as one fabric or seperated as two fabrics.

4. Method according to one of the preceding claims, in which both threads of warp and weft, adapted to individualities, are inserted so that the lower fabric will be fit to the upper fabric.

5. Method according to one of the preceding claims, in which for parameterisation all colours of the upper- and the underfabric are occupied as as lift up of the warp and all colours of the weft are occupied as draft of the warp.

6. Method according to one of the preceding claims, in which 2 the change of upper-and underfabric will allow the connection of both individualities.

## Revendications

1. Procédé pour la production du double tissu avec un tissu supérieur et un tissu inférieur par un métier jacquard ou métier à ratière ou chaque des deux tissus présente sa propre individualité.
a) dans une première étape une individualité pour la tissu supérieur et le tissu inférieur est élaborée pour chaque tissu et est programmée dans un ordinateur avec un logiciel "design", préférablement un programmé "jacquard".
b) dans une deuxième étape les deux individualités sont élaborées à la même dimension per rapport aux paramètres de la chaîne supérieure et la chaîne inférieure.
c) dans une troisième étape les deux individualités sont remplies avec les armures souhaitées et après que les armures sont produites, les lancées (Flottungen) ont été corrigées et après l'individualité du tissu inférieur est copié sur l'individualité du tissu supérieur..
d) dans une quatrième étape insérer aux individualités du tissu supérieur et intérieur Ketthochgänge adaptés, chaîne supérieure et chaîne inférieure ainsi que, An- oder Abbindepunkte
e) dans une cinquième étape, les amures generées par le logiciel pour une pro duction du double tissu sont transmises au métier.
f) la spécification et/un une épaisseur des fils de l'individualité du tissu inférieur le distinguent de la spécification et/on épaisseur des fils de l'individualité du tissu inférieur.

2. Procédé avec revendication 1 en produisant le double tissu sur un métier standard jacquard une chaîne ou double chaînes.

3. Procédé avec une des revendications précédentes en séparant les deux individualités avec une seule phase de fabrication on en un tissu liée ensemble sur le metier jacquard standard.

4. Procédé avec une des revendication précédents en adaptant les fils de chaînes et trames des individualités sont insérées de que le tissu inférieur s'adapte au tissu supérieur.

5. Procédé avec une des revendications précédentes en revêtant pour un parametrage du tissu double tous les coloris de la trame als Ketttiefgang belegt werden.

6. Procédé avec une des revendications précédentes, un changement de matériel rend possible une connexion des deux individualités.
